# EUROPÄISCHE PATENTSCHRIFT

(11) **EP 3 696 782 B1**
(45) Veröffentlichungstag und Bekanntmachung des Hinweises auf die Patenterteilung: **31.05.2023**
(21) Anmeldenummer: 20155994.5
(22) Anmeldetag: 07.02.2020
(51) Int. Cl.: G08C 17/02

(54) **LANDMASCHINE MIT EINER AUFNAHMEEINRICHTUNG ZUM HALTEN EINER FUNKANLAGE**
AGRICULTURAL MACHINE WITH A RECEIVING DEVICE FOR SUPPORTING A RADIO INSTALLATION
MACHINE AGRICOLE DOTÉE D'UN DISPOSITIF DE RÉCEPTION PERMETTANT DE MAINTENIR UNE INSTALLATION RADIO

(30) Priorität: 12.02.2019 DE 102019103505
(43) Veröffentlichungstag der Anmeldung: 19.08.2020
(73) Patentinhaber: Horsch Maschinen GmbH, 92421 Schwandorf (DE)
(72) Erfinder: Krones, Manuel, 92421 Schwandorf (DE)
(74) Vertreter: v. Bezold & Partner Patentanwälte - PartG mbB

(56) Entgegenhaltungen:
- WO-A1-2015/127969
- DE-A1- 10 109 341
- DE-A1- 10 217 398
- DE-B4- 10 217 398
- US-A1- 2018 210 440

## Beschreibung

Die Erfindung betrifft eine Landmaschine, vorzugsweise eine landwirtschaftliche Zug- und/oder Arbeitsmaschine, umfassend eine Aufnahmeeinrichtung zum Haltern einer Funkanlage sowie eine Landmaschine mit einer entsprechenden Funkanlage. Weiterhin betrifft die Erfindung eine Aufnahmeeinrichtung zum Haltern einer Funkanlage.

Der Einsatz von Funkanlagen, welche beispielsweise WLAN-, Bluetooth-, GSM-, LTE-, und/oder UMTS-Signale nutzen, gewinnt auch im Bereich der Landmaschinen zunehmend an Bedeutung. Neben der Möglichkeit zur Sprach-Kommunikation spielt dabei im Zuge einer fortschreitenden Fernüberwachung der Landmaschinen vor allem auch die Funkortung sowie das Übertragen von Betriebsparameterdaten eine immer wichtigere Rolle. Entsprechend besteht ein Bedarf an einer Lösung, mittels der Landmaschinen auf einfache Weise mit Funkanlagen zum Senden und/oder Empfangen von Funksignalen aus- bzw. nachgerüstet werden können.

Diese Aufgabe wird durch eine Landmaschine sowie eine Aufnahmeeinrichtung mit den Merkmalen der unabhängigen Ansprüche gelöst. Vorteilhafte Ausführungsformen und Anwendungen der Erfindung sind Gegenstand der abhängigen Ansprüche und werden in der folgenden Beschreibung unter teilweiser Bezugnahme auf die Figuren näher erläutert.

Dokument DE 101 09 341 A1 offenbart ein Mobilfunk-Endgerät, umfassend ein Halterungsmittel zum lösbaren Anbringen des Mobilfunk-Endgerätes an korrespondierenden Gegenhalterungsmitteln, welche an einem Fahrzeug, insbesondere einem Zweirad, z. B. einem Fahrrad, befestigt sind, und Anzeigemittel zum Anzeigen von Informationen. Das Mobilfunk-Endgerät ist mit einer Datenschnittstelle zum Austauschen von Daten mit wenigstens einer dem Fahrzeug zugeordneten Erfassungseinheit versehen und das Mobilfunk-Endgerät ist zur Anzeige der ausgetauschten Daten durch seine Anzeigemittel ausgebildet.

Dokument WO 2015/127969 A1 offenbart eine Haltevorrichtung zum Befestigen eines mobilen Kommunikationsgerätes an einem Fahrzeugbauteil wie einem Fahrradlenker. Die Haltevorrichtung weist einen Hauptrahmen auf, der mindestens einen Befestigungsbereich zum Anschluss an ein am Fahrzeugbauteil festgelegtes Anschlusselement umfasst. Für eine sichere Halterung unterschiedlicher mobiler Kommunikationsgeräte weist der Hauptrahmen ein Schubladenelement auf, das als Wechselrahmen zum formschlüssigen Aufnehmen des Kommunikationsgerätes ausgebildet ist und in eine passgenaue Aufnahme im Hauptrahmen einschiebbar ist

Dokument US 2018/210440 A1 offenbart ein drahtloses Managementsystem für Arbeitsfahrzeuge, umfassend ein erstes und ein zweites Kommunikationsgerät. Das erste Kommunikationsgerät ist konfiguriert, um eine drahtlose Kommunikation in Frequenzbändern durchzuführen, um die Arbeitsfahrzeuge zu steuern. Das zweite Kommunikationsgerät ist konfiguriert, um die drahtlose Kommunikation mit dem ersten Kommunikationsgerät durchzuführen. Dokument DE 102 17 398 A1 offenbart eine Landmaschine mit einer elektronischen Steuereinrichtung zur Steuerung und/oder Erfassung von Betriebsparametern. An der Landmaschine ist eine Bluetooth-Datenübertragungseinrichtung vorgesehen, über die von einem Bluetoothfähigen, mobilen Endgerät Daten auf die Landmaschine und umgekehrt übertragen werden können, so dass die Landmaschine durch das mobile Endgerät gesteuert werden kann.

Die erfindungsgemäße Landmaschine umfasst die Merkmale gemäß dem Gegenstand des Anspruchs 1, vorzugsweise eine landwirtschaftliche Zug- und/oder Arbeitsmaschine, wie beispielsweise ein Traktor, ein Mähdrescher oder eine Feldspritze, umfasst hierbei eine Aufnahmeeinrichtung zum Haltern einer Funkanlage zur drahtlosen Datenkommunikation. Weiterhin umfasst die Landmaschine eine, vorzugsweise serielle, Schnittstelle zur Datenkommunikation, über die die Funkanlage signaltechnisch mit der Landmaschine, z. B. einem Bus-System der Landmaschine, verbindbar ist. Um dabei auf vorteilhafte Weise eine möglichst einfache und schnelle Montage der Funkanlage zu ermöglichen, ist ferner vorgesehen, dass die Funkanlage mittels der Aufnahmeeinrichtung werkzeuglos an der Landmaschine fixierbar ist.

Der Ausdruck "werkzeuglos fixierbar" soll hierbei ein Montieren bzw. Befestigen der Funkanlage ohne den Einsatz von Werkzeugen, insbesondere ohne den Einsatz von Spezialwerkzeugen, bezeichnen. Mit anderen Worten kann die Funkanlage allein mit den Händen bzw. anderen körpereigenen Hilfsmitteln befestigt werden, ohne dass ein Drehmomentschlüssel, Schraubenzieher und/oder ähnliches Montagewerkzeug benötigt wird. Auf vorteilhafte Weise wird dadurch ein schneller und einfacher Einbau der Funkanlage ermöglicht, der auch von hierfür nicht speziell geschultem Personal durchgeführt werden kann.

Als "Funkanlage zur drahtlosen Datenkommunikation" kann in diesem Zusammenhang ein elektrisches oder elektronisches Erzeugnis verstanden werden, das bestimmungsgemäß Funkwellen, insbesondere Funksignale, ausstrahlen und/oder empfangen kann. Hierzu kann die Funkanlage auch entsprechendes Zubehör, z. B. in Form eins Antennenmoduls, umfassen. Weiterhin können Funkwellen elektromagnetische Wellen mit Frequenzen mehrerer hundert bis tausend MHz bezeichnen, die sich ohne künstliche Führung im Raum ausbreiten. Besonders bevorzugt ist die Funkanlage zur drahtlosen Datenkommunikation dabei zur drahtlosen Maschinen-zu-Maschinen-Datenkommunikation ausgebildet, beispielsweise eine Datenkommunikation, die gemäß einem Standard des "Third Generation Partnership Project" (3GPP) implementiert ist, z. B. 3GPP 3G, 3GPP LTE, 3GPP 4G, 3GPP 5G New Radio oder einem Nachfolger hiervon oder einem WLAN-Standard gemäß der Standardfamilie IEEE 802.11.

Gemäß einem ersten Aspekt der Erfindung kann die Aufnahmeeinrichtung zur werkzeuglosen Fixierung eine Steck-, Rast-, Press-, Spann-, Schraub- und/oder Klemmeinrichtung umfassen, wobei auch Kombinationen der vorgenannten Einrichtungen zur Anwendung kommen können. Hierbei kann die Aufnahmeeinrichtung auch Federelemente, z. B. Blattfedern, Rasthaken und/oder Klemmschekel, umfassen. Ferner können zudem oder alternativ auch weitere dem Fachmann geläufige Einrichtungen zur werkzeuglosen Fixierung verwendet werden. Die vorgenannten Einrichtungen können dabei zur Halterung einer speziellen Funkanlage bzw. eines speziellen Modells ausgebildet sein. Alternativ kann die Aufnahmeeinrichtung durch ein entsprechendes Auslegen und/oder Anpassen der Steck-, Rast-, Press-, Schraub- und/oder Klemmeinrichtung zur Halterung einer Mehrzahl verschiedener Funkanlagen ausgebildet sein. Auf vorteilhafte Weise wird dadurch ein einfaches und schnelles Aus- bzw. Nachrüsten der Landmaschine mit einer Funkanlage ermöglicht.

Nach einem weiteren Aspekt der Erfindung kann die Aufnahmeeinrichtung zur werkzeuglosen Fixierung auch ein Arretiermittel umfassen, das form- und/oder kraftschlüssig mit der Funkanlage zusammenwirkt. Mit anderen Worten kann die Aufnahmeeinrichtung ein Mittel umfassen, das ein sicheres Feststellen bzw. Arretieren der Funkanlage am Kraftfahrzeug ermöglicht, wobei hierfür kein zusätzliches Werkzeug benötig wird. Beispielsweise kann an der Aufnahmeeinrichtung ein Stift und/oder Bolzen angebracht sein, der an entsprechende Ausnehmungen und/oder Profilierung am Gehäuse der Funkanlage eingreift. Zudem oder alternativ kann die Aufnahmeeinrichtung z. B. auch eine in einer Gewindebohrung geführte Druckschraube umfassen, mittels der die Funkanlage durch Druck, d. h. kraftschlüssig, fixiert werden kann. Auf vorteilhafte Weise kann dadurch die Funkanlage zuverlässig und sicher an der Landmaschine gehaltert werden.

Gemäß einem weiteren Aspekt der Erfindung kann die Aufnahmeeinrichtung zur werkzeuglosen Fixierung ein Sicherungselement umfassen. Dieses kann dabei zwischen einer Verriegelungsposition, in der das Sicherungselement die Funkanlage an der Landmaschine fixiert, und einer Freigabeposition, in der das Sicherungselement die Funkanlage nicht an der Landmaschine fixiert, beweglich sein. Beispielsweise kann das Sicherungselement dabei als Schubriegel und/oder als Magnet-Anker-Konstruktion ausgebildet sein. Auch durch diese Ausgestaltungsform kann eine sichere und lagestabile Befestigung der Funkanlage erreicht werden.

Um auf vorteilhafte Weise einen möglichst einfachen und schnellen Einbau der Funkanlage in die Landmaschine zu ermöglichen, kann nach einem weiteren Aspekt der Erfindung die Aufnahmeeinrichtung als Einschubfach, Einbauschacht und/oder Einstecköffnung der Landmaschine ausgeführt sein. Vorzugsweise ist die Aufnahmeeinrichtung dabei zumindest teilweise formkorrespondierend zu der zu halternden Funkanlage ausgebildet. Für ein möglichst einfaches Einführen kann die Aufnahmeeinrichtung ferner auch entsprechende Führungsschienen und/oder Eingriffsnute umfassen. Um ferner einen sicheren Sitz der Funkanlage zu gewährleisten, kann die Aufnahmeeinrichtung zudem oder alternativ auch eine reibwerterhöhende Schicht und/oder Strukturierung an der Oberfläche umfassen. Mit anderen Worten kann eine Oberflächenbeschaffenheit der Aufnahmeeinrichtung ausgebildet sein, einen sicheren Halt bzw. Sitz der Funkanlage im montierten Zustand zu gewährleisten.

Gemäß einem weiteren Aspekt der Erfindung kann die Aufnahmeeinrichtung ferner auch einen Datenanschluss zur Datenkommunikation mit der Funkanlage umfassen. Dieser kann beispielsweise in Form eines an der Aufnahmeeinrichtung angeordneten Steckers, vorzugsweise in Form eines 9-poligen ISOBUS-Steckers, ausgeführt sein. Vorzugsweise ist der Datenanschluss dabei signaltechnisch mit der Schnittstelle der Landmaschine verbunden und werkzeuglos signaltechnisch mit der Funkanlage verbindbar. Auf vorteilhafte Weise wird damit an der vorgesehenen Montagestelle für die Funkanlage, d. h. an der Aufnahmeeinrichtung, die zur Datenkommunikation mit der Landmaschine nötige Kontaktstelle bereits bereitgestellt, sodass ein aufwendiges Verkabeln beim Einbau der Funkanlage entfallen kann.

Gemäß dem Gegenstand des Anspruchs 1 umfasst die Aufnahmeeinrichtung auch einen Stromanschluss zur Stromversorgung der Funkanlage. Auch dieser kann beispielsweise in Form eines Steckers, einer Lüsterklemme und/oder eines ähnlichen Kontaktierungselements ausgebildet sein. Der Stromanschluss ist dabei elektrisch leitend mit einem Bordnetz der Landmaschine verbunden und werkzeuglos elektrisch leitend mit der Funkanlage verbindbar. Falls die Funkanlage somit über keine eigene Stromversorgung verfügt, kann dadurch auf vorteilhafte Weise eine entsprechende Anschlussstelle bereitgestellt werden, wodurch ebenfalls auf ein aufwendiges Verkabeln der Funkanlage beim Einbau verzichtet werden kann.

Nach einem weiteren Aspekt der Erfindung kann die Aufnahmeeinrichtung einen ersten Teil zum werkzeuglosen Haltern eines Antennenmoduls der Funkanlage und einen, vorzugsweise räumlich vom ersten Teil getrennten, zweiten Teil zum werkzeuglosen Haltern einer Sende/Empfangsmoduls der Funkanlage umfassen. Dies ist besonders vorteilhaft falls die Funkanlage über eine separate Antenne bzw. ein separates Antennenmodul verfügt. Dabei kann sowohl der erste, wie auch der zweite Teil der Aufnahmeeinrichtung zum werkzeuglosen Haltern je eine Steck-, Rast-, Press-, Schraub- und/oder Klemmeinrichtung umfassen. Besonders bevorzugt umfasst hierbei der erste Teil der Aufnahmeeinrichtung einen ersten Anschluss und der zweite Teil der Aufnahmeeinrichtung einen zweiten Anschluss, wobei die beiden Anschlüsse über eine entsprechende Leitung zur Datenübertragung verbunden sind. Diese "vorverlegte" Verbindung ermöglicht auf vorteilhafte Weise einen besonders schnellen Einbau der Funkanlage, da die entsprechenden Module nur in den jeweiligen Teilen gehaltert werden müssen und dann automatisch signaltechnisch verbunden sind.

Um die Funkanlage im gehalterten Zustand möglichst vor Wettereinflüssen und/oder Feuchtigkeit zu schützen, kann diese gemäß einem weiteren Aspekt der Erfindung im Inneren der Landmaschine angeordnet sein. Als "Inneres" der Landmaschine kann dabei im Fall von Zugmaschinen insbesondere ein Ort innerhalb des Fahrerhauses verstanden werden. Allgemein soll der Ausdruck "im Inneren" einen Ort der Landmaschine bezeichnen, der von Karosserie bzw. einer Umhausung der Landmaschine umgeben wird.

Zudem oder alternativ kann die Aufnahmeeinrichtung selbst ein entsprechendes Gehäuse umfassen. D. h. die Aufnahmeeinrichtung kann eine die Funkanlage im gehalterten Zustand im Wesentlichen vollständig umgebende Umhausung umfassen. Zudem oder alternativ kann die Umhausung die Funkanlage im gehalterten Zustand zumindest teilweise umgeben. Um ferner einen möglichst optimalen Empfang zu gewährleisten, kann diese Umhausung dabei zumindest teilweise für Funkwellen durchlässig bzw. transparent sein.

Zudem oder alternativ kann die Aufnahmeeinrichtung auch eine Abdeckung zum Schutz der Funkanlage im gehalterten Zustand gegenüber Wettereinflüssen und/oder Feuchtigkeit umfassen.

Zudem oder alternativ kann die Aufnahmeeinrichtung auch Mittel zur Dämpfung und/oder Schwingungsisolierung der Funkanlage umfassen. Auf vorteilhafte Weise wird dadurch eine besonders sichere und geschützte Halterung der Funkanlage erreicht.

Nach einem weiteren Aspekt der Erfindung kann die Landmaschine ein Bussystem umfassen, mittels dem Daten zwischen an das Bussystem angeschlossene Busteilnehmer, beispielsweise Sensoren, Aktoren und/oder Steuergeräte, übertragbar sind. Zudem oder alternativ kann es sich bei dem an das Bussystem angeschlossenen Busteilnehmer auch um eine weitere Landmaschine, insbesondere um Sensoren, Aktoren und/oder Steuergeräte dieser weiteren Landmaschine, handeln. Ferner kann das Bussystem beispielsweise ein Bussystem gemäß dem ISOBUS-, CAN-, LIN-, FlexRay-, Ethernet-, und/oder MOST-Standard sein. Weiterhin kann die vorgenannte Schnittstelle der Landmaschine eine Schnittstelle zur Datenkommunikation der Funkanlage mit dem Bussystem sein. Entsprechend ermöglicht dies auf vorteilhafte Weise einen Datenaustausch zwischen der Funkanlage und der Landmaschine bzw. der Funkanlage und weiterer an das Bussystem angeschlossener Landmaschinen.

Gemäß einem weiteren Aspekt der Erfindung kann die Landmaschine auch eine Funkanlage zur drahtlosen Datenkommunikation umfassen, wobei die Funkanlage dabei vorzugsweise an der Landmaschine mittels der Aufnahmeeinrichtung fixiert ist. Die Funkanlage kann ferner ausgebildet sein, Funksignale zur Funkkommunikation und/oder zur Funkortung zu senden und/oder zu empfangen. Durch den werkzeuglosen und damit einfachen Einbau der Funkanlage wird dabei die Herstellung bzw. Produktion einer derartigen mit einer Funkanlage ausgestatteten Landmaschine vereinfacht.

Gemäß einer Weiterbildung dieses Aspekts kann die Funkanlage dabei eine eigene Energiespeichereinrichtung, vorzugsweise einen Akku und/oder eine Batterie, umfassen, um unabhängig von der Landmaschine mit elektrischer Energie versorgt zu werden. Der Vorteil dieser Ausgestaltungsform liegt darin, dass dann an der Landmaschine kein Stromanschluss vorhanden sein muss.

Zudem oder alternativ kann die Funkanlage auch über einem - vorstehend erwähnten - Stromanschluss mit der Landmaschine elektrisch leitend verbunden sein. Aufgrund der vorteilhaften Anordnung dieses Stromanschlusses an der Aufnahmeeinrichtung selbst, ist auch hier ein einfacher und schneller Einbau gewährleistet.

Daneben, dass es sich bei der Funkanlage um eine kompakte Baueinheit handelt, kann die Funkanlage auch zwei oder mehrere Module umfassen. Insbesondere kann nach einem weiteren Aspekt der Erfindung die Funkanlage sowohl ein Antennenmodul als auch ein, vorzugsweise hiervon separates, Sende/Empfangsmodul umfassen. Weiterhin kann hierbei die Aufnahmeeinrichtung - wie vorstehend bereits erwähnt - einen ersten Teil zum Haltern des Antennenmoduls der Funkanlage und einen zweiten Teil zum Haltern der Sende/Empfangsmoduls der Funkanlage umfassen, wobei das Antennenmodul am ersten Teil der Aufnahmeeinrichtung werkzeuglos gehaltert ist und das Sende/Empfangsmodul am zweiten Teil der Aufnahmeeinrichtung werkzeuglos gehaltert ist. Der Vorteil dieser Ausgestaltungsform liegt darin, dass das Antennenmodul für einen möglichst optimalen Empfang an einer exponierten Stelle und vorzugsweise außerhalb an der Landmaschine angebracht werden kann, während die empfindlichere Elektronik des Sende/Empfangsmodul an einer geschützteren Stelle, beispielsweise im Inneren der Landmaschine, angeordnet werden kann.

Um nicht nur eine einfache und schnelle Montage der Funkanlage zu ermöglichen, kann - nach einem weiteren Aspekt der Erfindung - die Funkanlage mittels der Aufnahmeeinrichtung auch werkzeuglos von der Landmaschine demontierbar sein. Mit anderen Worten ermöglicht die Aufnahmeeinrichtung damit nicht nur ein werkzeugloses Fixieren der Funkanlage an der Landmaschine, sondern auch ein anschließendes werkzeugloses Lösen bzw. Entfernen der Funkanlage von der Landmaschine.

Gemäß einem weiteren Aspekt der Erfindung kann die Landmaschine eine selbstfahrende Landmaschine und/oder an ein Zugfahrzeug anbaubare Landmaschine und/oder von einem Zugfahrzeug ziehbare Landmaschine sein. Zudem oder alternativ kann die Landmaschine auch eine landwirtschaftliche Bodenbearbeitungsmaschine (z. B. eine Egge, ein Grubber, etc.) und/oder eine landwirtschaftliche Verteilmaschine (z. B. eine Feldspritze, ein Düngerstreuer, eine Sämaschine etc.) und/oder eine landwirtschaftliche Erntemaschine (z. B. ein Mähdrescher, Feldhäcksler, Ballenpresse, etc.) sein.

Weiterhin wird eine Aufnahmeeinrichtung, vorzugsweise zur Verwendung in einer Landmaschine, bereitgestellt. Die Aufnahmeeinrichtung ist dabei derart ausgebildet ist, dass eine Funkanlage zur drahtlosen Datenkommunikation werkzeuglos an der Aufnahmeeinrichtung fixierbar ist. Zur werkzeuglosen Fixierung kann die Aufnahmeeinrichtung dabei beispielsweise eine Steck-, Rast-, Press-, Spann-, Schraub- und/oder Klemmeinrichtung umfassen. Zudem oder alternativ kann die Aufnahmeeinrichtung zur werkzeuglosen Fixierung ein Arretiermittel umfassen, das form- und/oder kraftschlüssig mit der Funkanlage zusammenwirkt. Zudem oder alternativ kann die Aufnahmeeinrichtung zur werkzeuglosen Fixierung auch ein Sicherungselement umfassen, das zwischen einer Verriegelungsposition, in der das Sicherungselement die Funkanlage an der Aufnahmeeinrichtung fixiert, und einer Freigabeposition, in der das Sicherungselement die Funkanlage nicht an der Aufnahmeeinrichtung fixiert, beweglich ist.

Ferner kann die Aufnahmeeinrichtung als Einschubfach, Einbauschacht und/oder Einstecköffnung, vorzugsweise als Einschubfach, Einbauschacht und/oder Einstecköffnung einer Landmaschine, ausgeführt sein. Weiterhin kann die Aufnahmeeinrichtung auch derart ausgebildet sein, dass eine an der Aufnahmeeinrichtung fixierte Funkanlage werkzeuglos von der Aufnahmeeinrichtung demontierbar ist.

Weitere Einzelheiten und Vorteile der Erfindung werden im Folgenden unter Bezugnahme auf die beigefügten Zeichnungen beschrieben. Es zeigen:
- Figur 1:: Eine schematische Darstellung einer Landmaschine, umfassend eine Aufnahmeeinrichtung zum Haltern einer Funkanlage, gemäß einer ersten Ausführungsform der Erfindung;
- Figur 2:: Eine schematische Darstellung einer Aufnahmeeinrichtung zum Haltern einer Funkanlage gemäß einer weiteren Ausführungsform der Erfindung; und
- Figur 3:: Eine schematische Darstellung einer Landmaschine, umfassend eine Aufnahmeeinrichtung zum Haltern einer Funkanlage, gemäß einer dritten Ausführungsform der Erfindung.

Gleiche oder funktional äquivalente Elemente sind dabei in allen Figuren mit denselben Bezugszeichen bezeichnet und zum Teil nicht gesondert beschrieben.

Figur 1 zeigt eine schematische Darstellung einer Landmaschine 10, vorliegend ein Traktor, umfassend eine Aufnahmeeinrichtung 1 zum Haltern einer Funkanlage 2, gemäß einer ersten Ausführungsform der Erfindung. Die Aufnahmeeinrichtung 1 ist dabei innerhalb der Fahrerkabine des Traktors angeordnet und in Form eines zumindest teilweise formentsprechend zur Funkanlage 2 ausgebildeten Einbauschachtes ausgeführt. An der Aufnahmeeinrichtung 1, d.h. im Speziellen an der Innenseite des Einbauschachtes, sind vorliegend zwei Klemmeinrichtungen 4, z. B. in Form zweier Blattfedern, angebracht, mittels der die Funkanlage 2 - wenn diese in den Einbauschacht eingesetzt wird - werkzeuglosen an der Landmaschine 10 gehaltert bzw. fixiert werden kann. Mit anderen Worten kann die Funkanlage 2 ohne die Zuhilfenahme weitere Werkzeuge, d. h. allein durch ein Einstecken und Verklemmen in der Aufnahmeeinrichtung 1, lagestabil an der Landmaschine 10 befestigt werden. Folglich wird durch diesen einfach zu realisierenden Mechanismus ein schnelles und kostengünstiges Aus- bzw. Nachrüsten einer Landmaschine 10 mit einer Funkanlage 2 ermöglicht.

In diesem Zusammenhang kann die Aufnahmeeinrichtung 1 als separates Bauteil im Innenraum des Fahrerhauses befestigt sein oder alternativ sogleich als Bestandteil der dort üblicherweise verbauten Instrumententafel ausgebildet sein. Weiterhin kann die Aufnahmeeinrichtung 1 - wie in Figur 1 schematisch dargestellt - einen, vorzugsweise seriellen, Datenanschluss 7 (z. B. in Form eines Steckers) der signaltechnisch mit einer Schnittstelle 3 zur Datenkommunikation der Landmaschine 10 verbunden ist, umfassen. Dadurch kann die Funkanlage 2 zum Austausch von Daten, wie z. B. Betriebsparameter und/oder Steuerbefehle, mit der Landmaschine 10, im Speziellen z.B. mit einem Bussystem der Landmaschine 10, verbunden werden.

Figur 2 zeigt eine schematische Darstellung einer Aufnahmeeinrichtung 1 zum Haltern einer Funkanlage 2 gemäß einer weiteren Ausführungsform der Erfindung. Die Aufnahmeeinrichtung 1 ist hierbei als Einbauschacht (gestrichelter Kasten) in einem nicht näher dargestellten Karosserieteils der Landmaschine 10 ausgebildet. Die Aufnahmeeinrichtung 1 umfasst dabei zwei an der Aufnahmeeinrichtung 1 angeordnete Anschlüsse: einen Datenanschluss 7, der signaltechnisch mit einer - nicht dargestellten - Schnittstelle 3 der Landmaschine 10 zur Datenkommunikation verbunden ist sowie einen Stromanschluss 8 der mit einem - nicht dargestellten - Bordnetz der Landmaschine 10 zur Stromversorgung verbunden ist. Besonders bevorzugt wirken die beiden Anschlüsse beim Einbau bzw. Einschieben der Funkanlage in dem Einbauschacht mit korrespondierenden Daten- und Stromanschlüssen an der Funkanlage 2 zusammen. Dadurch kann ohne den Einsatz von weiteren Hilfsmitteln eine entsprechende signaltechnische bzw. elektrisch leitende Verbindung zwischen der Funkanlage 2 und der Landmaschine 10 realisiert werden. Weiterhin umfasst der Einbauschacht zur werkzeuglosen Lagefixierung der Funkanalage 2 im Einbauschacht eine Rasteinrichtung 4 in Form zweier federnder Rastelemente sowie ein Arretiermittel 5 in Form zweier Druckschrauben, mittels derer die Funkanlage 2 werkzeuglos im Einbauschacht fixiert werden kann. Zusätzlich umfasst die Aufnahmeeinrichtung 1 ein Sicherungselement 6 in Form eines Riegels, welcher zwischen einer Verriegelungsposition, in der der Riegel die Funkanlage 2 im Einbauschacht und damit an der Landmaschine 10 fixiert, und einer Freigabeposition, in der der Riegel die Funkanlage 2 nicht am Einbauschacht und damit auch nicht an der Landmaschine 10 fixiert, beweglich ist. Figur 3 zeigt eine schematische Darstellung einer Landmaschinen 10, umfassend eine Aufnahmeeinrichtung 1 zum Haltern einer Funkanlage 2, gemäß einer dritten Ausführungsform der Erfindung. Bei der Landmaschine 10 handelt es sich vorliegend um eine Feldspritze, beispielsweise zum Ausbringen eines Pflanzenschutzmittels und/oder Dünger. Hierbei umfasst die Feldspritze eine außen am Tank der Feldspritze montierte Aufnahmeeinrichtung 1, welche vorliegend zweiteilig ausgebildet ist. Zum einen umfasst die Aufnahmeeinrichtung 1 einen ersten Teil 1a zum werkzeuglosen Haltern eines Antennenmoduls 2a einer Funkanlage 2 und einen räumlich vom ersten Teil 1a getrennten, zweiten Teil 1b zum werkzeuglosen Haltern eines Sende/Empfangsmoduls der Funkanlage 2. Die beiden Teile sind dabei über eine entsprechende Datenleitung miteinander verbunden und verfügen jeweils z. B. über entsprechende - nicht näher dargestellte - Steck- und/oder Rasteinrichtungen 4 zum werkzeuglosen Fixieren des Antennen- bzw. Sende/Empfangsmoduls 2a, 2b an den entsprechenden Teilen 1a und 1b. Weiterhin umfasst die Aufnahmeeinrichtung 1 eine den zweiten Teil 1b der Aufnahmeeinrichtung 1 um Wesentlichen vollständig umgebende Umhausung 9 zum Schutz des Sende/Empfangsmoduls 2b vor Wettereinflüssen bzw. Feuchtigkeit.

Obwohl die Erfindung unter Bezugnahme auf bestimmte Ausführungsbeispiele beschrieben worden ist, ist es für einen Fachmann ersichtlich, dass verschiedene Änderungen ausgeführt werden können und Äquivalente als Ersatz verwendet werden können, ohne den Schutzumfang der Ansprüche zu verlassen. Folglich soll die Erfindung nicht auf die offenbarten Ausführungsbeispiele begrenzt sein, sondern soll alle Ausführungsbeispiele umfassen, die in den Bereich der beigefügten Patentansprüche fallen.

## Patentansprüche

1. Landmaschine (10), vorzugsweise landwirtschaftliche Zug- und/oder Arbeitsmaschine, umfassend:
a) eine Aufnahmeeinrichtung (1) zum Haltern einer Funkanlage (2) zur drahtlosen Datenkommunikation; und
b) eine, vorzugsweise serielle, Schnittstelle (3) zur Datenkommunikation, über die die Funkanlage (2) signaltechnisch mit der Landmaschine (10) verbindbar ist,
wobei die Funkanlage (2) mittels der Aufnahmeeinrichtung (1) werkzeuglos an der Landmaschine (10) fixierbar ist,
**dadurch gekennzeichnet, dass**
die Aufnahmeeinrichtung (1) einen Stromanschluss (8) zur Stromversorgung der Funkanlage (2) umfasst, wobei der Stromanschluss (8) elektrisch leitend mit einem Bordnetz der Landmaschine (10) verbunden ist und werkzeuglos elektrisch leitend mit der Funkanlage (2) verbindbar ist.

2. Landmaschine (10) nach Anspruch 1, **dadurch gekennzeichnet, dass** die Aufnahmeeinrichtung (1) zur werkzeuglosen Fixierung eine Steck-, Rast-, Press-, Spann-, Schraub- und/oder Klemmeinrichtung (4) umfasst.

3. Landmaschine (10) nach einem der vorherigen Ansprüche, **dadurch gekennzeichnet, dass** die Aufnahmeeinrichtung (1) zur werkzeuglosen Fixierung ein Arretiermittel (5) umfasst, das form- und/oder kraftschlüssig mit der Funkanlage (2) zusammenwirkt.

4. Landmaschine (10) nach einem der vorherigen Ansprüche, **dadurch gekennzeichnet, dass** die Aufnahmeeinrichtung (1) zur werkzeuglosen Fixierung ein Sicherungselement (6) umfasst, das zwischen einer Verriegelungsposition, in der das Sicherungselement (6) die Funkanlage (2) an der Landmaschine (10) fixiert, und einer Freigabeposition, in der das Sicherungselement (6) die Funkanlage (2) nicht an der Landmaschine (10) fixiert, beweglich ist.

5. Landmaschine (10) nach einem der vorherigen Ansprüche, **dadurch gekennzeichnet, dass** die Aufnahmeeinrichtung (1) als Einschubfach, Einbauschacht und/oder Einstecköffnung der Landmaschine (10) ausgeführt ist, und vorzugsweise zumindest teilweise formkorrespondierend zur Funkanlage (2) ausgebildet ist.

6. Landmaschine (10) nach einem der vorherigen Ansprüche, **dadurch gekennzeichnet, dass** die Aufnahmeeinrichtung (1) einen Datenanschluss (7) zur Datenkommunikation mit der Funkanlage (2) umfasst, wobei der Datenanschluss (7) signaltechnisch mit der Schnittstelle (3) verbunden ist und werkzeuglos signaltechnisch mit der Funkanlage (2) verbindbar ist.

7. Landmaschine (10) nach einem der vorherigen Ansprüche, **dadurch gekennzeichnet, dass** die Aufnahmeeinrichtung (1) einen ersten Teil (1a) zum Haltern eines Antennenmoduls (2a) der Funkanlage (2) und einen, vorzugsweise räumlich vom ersten Teil getrennten, zweiten Teil (1b) zum Haltern einer Sende/Empfangsmoduls (2b) der Funkanlage (2) umfasst, wobei sowohl das Antennenmodul (2a) mittels des ersten Teils (1a), als auch das Sende/Empfangsmodul (2b) mittels des zweiten Teils (1b) werkzeuglos an der Landmaschine (10) fixierbar sind.

8. Landmaschine (10) nach einem der vorherigen Ansprüche, **dadurch gekennzeichnet, dass** die Aufnahmeeinrichtung (1)
a) im Inneren der Landmaschine (10) angeordnet ist; und/oder
b) eine die Funkanlage (2) im gehalterten Zustand im Wesentlichen vollständig umgebende Umhausung (9) umfasst; die vorzugsweise zumindest teilweise für Funkwellen durchlässig ist; und/oder
c) eine Abdeckung zum Schutz der Funkanlage (2) im gehalterten Zustand gegenüber Wettereinflüssen und/oder Feuchtigkeit umfasst; und/oder
d) Mittel zur Dämpfung und/oder Schwingungsisolierung der Funkanlage (2) umfasst.

9. Landmaschine (10) nach einem der vorherigen Ansprüche, **dadurch gekennzeichnet, dass** die Landmaschine (10) ein Bussystem umfasst, mittels dem Daten zwischen an das Bussystem angeschlossene Busteilnehmer, beispielsweise Sensoren, Aktoren und/oder Steuergeräte, übertragbar sind, und die Schnittstelle (3) eine Schnittstelle zur Datenkommunikation der Funkanlage (2) mit dem Bussystem ist.

10. Landmaschine (10) nach einem der vorherigen Ansprüche, **dadurch gekennzeichnet, dass** die Landmaschine (10) eine Funkanlage (2) zur drahtlosen Datenkommunikation umfasst, wobei die Funkanlage vorzugsweise ausgebildet ist, Funksignale zur Funkkommunikation und/oder zur Funkortung zu senden und/oder zu empfangen.

11. Landmaschine (10) nach Anspruch 10, **dadurch gekennzeichnet, dass** die Funkanlage (2)
a) eine Energiespeichereinrichtung, vorzugsweise einen Akku und/oder eine Batterie, umfasst, um unabhängig von der Landmaschine (10) mit elektrischer Energie versorgt zu werden; und/oder
b) über einem Stromanschluss (8) gemäß Anspruch 6 b) mit der Landmaschine (10) elektrisch leitend verbunden ist.

12. Landmaschine (10) nach Anspruch 10 oder 11, **dadurch gekennzeichnet, dass** die Funkanlage (2) ein Antennenmodul (2a) und ein Sende/Empfangsmodul (2b) umfasst und die und die Aufnahmeeinrichtung (1) gemäß Anspruch 7 ausgebildet ist, wobei das Antennenmodul (2a) am ersten Teil (1a) der Aufnahmeeinrichtung (1) werkzeuglos gehaltert ist und das Sende/Empfangsmodul (2b) am zweiten Teil (1b) der Aufnahmeeinrichtung (1) werkzeuglos gehaltert ist.

13. Landmaschine (10) nach einem der Ansprüche 10 bis 12, **dadurch gekennzeichnet, dass** die Funkanlage (2) mittels der Aufnahmeeinrichtung (1) werkzeuglos von der Landmaschine (10) demontierbar ist.

14. Landmaschine nach (10) einem der vorherigen Ansprüche, **dadurch gekennzeichnet, dass** die Landmaschine (10)
a) eine selbstfahrende Landmaschine und/oder an ein Zugfahrzeug anbaubare Landmaschine und/oder von einem Zugfahrzeug ziehbare Landmaschine ist; und/oder
b) eine landwirtschaftliche Bodenbearbeitungsmaschine und/oder eine landwirtschaftliche Verteilmaschine und/oder eine landwirtschaftliche Erntemaschine ist.

## Claims

1. Agricultural machine (10), preferably agricultural tractor and/or working machine, comprising:
a) a holding device (1) for holding a radio device (2) for wireless data communication; and
b) a, preferably serial, interface (3) for data communication, via which the radio device (2) can be connected to the agricultural machine (10) in terms of signalling,
wherein the radio device (2) can be fixed to the agricultural machine (10) without tools by means of the holding device (1),
**characterised in that**
the holding device (1) comprises a power connection (8) for supplying power to the radio device (2), the power connection (8) being electrically conductively connected to an on-board electrical system of the agricultural machine (10) and being electrically conductively connectable to the radio device (2) without tools.

2. Agricultural machine (10) according to claim 1, **characterised in that** the holding device (1), for the tool-free fixing, comprises a plug-in device, a latching device, pressing device, a fastening device , a screwing device and/or clamping device (4).

3. Agricultural machine (10) according to one of the previous claims, **characterised in that** the holding device (1), for the tool-free fixing, comprises a locking means (5) which cooperates with the radio device (2) in a form-locking and/or force-locking manner.

4. Agricultural machine (10) according to one of the previous claims, **characterised in that** the holding device (1), for the tool-free fixing, comprises a securing element (6) which is movable between a locking position, in which the securing element (6) fixes the radio device (2) to the agricultural machine (10), and a release position, in which the securing element (6) does not fix the radio device (2) to the agricultural machine (10).

5. Agricultural machine (10) according to one of the previous claims, **characterised in that** the holding device (1) is provided as an insertion compartment, an installation shaft and/or an insertion opening of the agricultural machine (10), and is preferably designed at least partially to correspond in shape to the radio device (2).

6. Agricultural machine (10) according to one of the previous claims, **characterised in that** the holding device (1) comprises a data connection (7) for data communication with the radio device (2), wherein the data connection (7) is connected by signalling to the interface (3) and can be connected by to the radio device(2) without tools for signaling purposes.

7. Agricultural machine (10) according to one of the previous claims, **characterised in that** the holding device (1) comprises a first part (1a) for holding an antenna module (2a) of the radio device (2) and a second part (1b), preferably spatially separated from the first part, for holding a transmitting/receiving module (2b) of the radio device (2), it being possible to fix both the antenna module (2a) to the agricultural machine (10) without tools by means of the first part (1a) and to fix the transmitting/receiving module (2b) to the agricultural machine (10) without tools by means of the second part (1b).

8. Agricultural machine (10) according to one of the preceding claims, **characterised in that** the pick-up device (1)
a) is arranged inside the agricultural machine (10); and/or
b) an enclosure (9) substantially completely surrounding the radio equipment (2) in the held state; which is preferably at least partially permeable to radio waves; and/or
c) a cover for protecting the radio equipment (2) in the mounted state against the effects of weather and/or moisture; and/or
d) means for damping and/or isolating vibrations of the radio equipment (2).

9. Agricultural machine (10) according to one of the previous claims, **characterised in that** the agricultural machine (10) comprises a bus system by means of which data can be transmitted between bus participants connected to the bus system, for example sensors, actuators and/or control devices, and the interface (3) is an interface for data communication of the radio device (2) with the bus system.

10. Agricultural machine (10) according to one of the previous claims, **characterised in that** the agricultural machine (10) comprises a radio device (2) for wireless data communication, the radio device preferably being configured to transmit and/or receive radio signals for radio communication and/or for radio location.

11. Agricultural machine (10) according to claim 10, **characterised in that** the radio device (2)
a) comprises an energy storage device, preferably an accumulator and/or a battery, to be supplied with electrical energy independently of the agricultural machine (10); and/or
b) is electrically conductively connected to the agricultural machine (10) via a power connection (8) according to claim 6 b).

12. Agricultural machine (10) according to claim 10 or 11, **characterized in that** the radio device (2) comprises an antenna module (2a) and a transmitting/receiving module (2b) and the holding device (1) is configured according to claim 7, the antenna module (2a) being held on the first part (1a) of the holding device (1) without tools and the transceiver module (2b) being held on the second part (1b) of the holding device (1) without tools.

13. Agricultural machine (10) according to one of the claims 10 to 12, **characterised in that** the radio device (2) can be removed from the agricultural machine (10) by means of the holding device (1) without tools.

14. Agricultural machine according to (10) one of the previous claims, **characterised in that** the agricultural machine (10) is
a) is a self-propelled agricultural machine and/or an agricultural machine attachable to a towing vehicle and/or an agricultural machine towable by a towing vehicle; and/or
b) is an agricultural soil working machine and/or an agricultural distribution machine and/or an agricultural harvesting machine.

## Revendications

1. Machine agricole (10), de préférence tracteur et/ou machine de travail agricole, comprenant :
a) un dispositif de réception (1) pour maintenir une installation radio (2) pour la communication de données sans fil ; et
b) une interface (3), de préférence série, pour la communication de données, par l'intermédiaire de laquelle l'installation radio (2) peut être reliée par technique de signalisation à la machine agricole (10),
dans laquelle l'installation radio (2) peut être fixée sans outil sur la machine de travail (10) au moyen du dispositif de réception (1),
**caractérisée en ce que**
le dispositif de réception (1) comprend un raccordement électrique (8) pour l'alimentation électrique de l'installation radio (2), dans laquelle le raccordement électrique (8) est relié de manière électroconductrice à un réseau de bord de la machine agricole (10) et peut être relié sans outil de manière électroconductrice à l'installation radio (2).

2. Machine agricole (10) selon la revendication 1, **caractérisée en ce que** le dispositif de réception (1) comprend pour la fixation sans outil un dispositif d'enfichage, d'encliquetage, de pressage, de tension, de vissage et/ou de serrage (4).

3. Machine agricole (10) selon l'une quelconque des revendications précédentes, **caractérisée en ce que** le dispositif de réception (1) pour la fixation sans outil comprend un moyen d'arrêt (5), qui coopère avec l'installation radio (2) par coopération de formes et/ou à force.

4. Machine agricole (10) selon l'une quelconque des revendications précédentes, **caractérisée en ce que** le dispositif de réception (1) pour la fixation sans outil comprend un élément de blocage (6), qui est mobile entre une position de verrouillage, dans laquelle l'élément de blocage (6) fixe l'installation radio (2) sur la machine agricole (10), et une position de libération, dans laquelle l'élément de blocage (6) ne fixe pas l'installation radio (2) sur la machine agricole (10).

5. Machine agricole (10) selon l'une quelconque des revendications précédentes, **caractérisée en ce que** le dispositif de réception (1) est conçu en tant que tiroir, baie d'installation et/ou ouverture d'introduction de la machine agricole (10), et de préférence est réalisé au moins en partie avec correspondance de forme par rapport à l'installation radio (2).

6. Machine agricole (10) selon l'une quelconque des revendications précédentes, **caractérisée en ce que** le dispositif de réception (1) comprend une connexion de données (7) pour la communication de données avec l'installation radio (2), dans laquelle la connexion de données (7) est reliée par technique de signalisation à l'interface (3) et peut être reliée sans outil par technique de signalisation à l'installation radio (2).

7. Machine agricole (10) selon l'une quelconque des revendications précédentes, **caractérisée en ce que** le dispositif de réception (1) comprend une première partie (1a) pour maintenir un module d'antenne (2a) de l'installation radio (2) et une deuxième partie (1b), de préférence séparée dans l'espace de la première partie, pour le maintien d'un module d'émission/de réception (2b) de l'installation radio (2), dans laquelle aussi bien le module d'antenne (2a), au moyen de la première partie (1a), que le module d'émission/de réception (2b), au moyen de la deuxième partie (1b), peuvent être fixés sans outil sur la machine agricole (10).

8. Machine agricole (10) selon l'une quelconque des revendications précédentes, **caractérisée en ce que** le dispositif de réception (1)
a) est disposé à l'intérieur de la machine agricole (10) ; et/ou
b) comprend une enceinte (9) entourant sensiblement entièrement l'installation radio (2) dans l'état maintenu, qui est de préférence au moins en partie perméable aux ondes radio ; et/ou
c) un cache pour la protection de l'installation radio (2) dans l'état maintenu par rapport à des influences météorologiques et/ou l'humidité ; et/ou
d) des moyens pour l'amortissement et/ou l'isolation contre les vibrations de l'installation radio (2).

9. Machine agricole (10) selon l'une quelconque des revendications précédentes, **caractérisée en ce que** la machine agricole (10) comprend un système de bus, au moyen duquel des données peuvent être transmises entre des abonnés du bus raccordés au système de bus, par exemple des capteurs, actionneurs et/ou appareils de commande, et l'interface (3) est une interface pour la communication de données de l'installation radio (2) avec le système de bus.

10. Machine agricole (10) selon l'une quelconque des revendications précédentes, **caractérisée en ce que** la machine agricole (10) comprend une installation radio (2) pour la communication de données sans fil, dans laquelle l'installation radio est réalisée de préférence pour envoyer et/ou pour recevoir des signaux radio pour la communication radio et/ou pour la localisation radio.

11. Machine agricole (10) selon la revendication 10, **caractérisée en ce que** l'installation radio (2)
a) comprend un dispositif de stockage d'énergie, de préférence un accumulateur et/ou une batterie, afin d'être alimentée en énergie électrique indépendamment de la machine agricole (10) ; et/ou
b) est reliée de manière électroconductrice à la machine agricole (10) par l'intermédiaire d'un raccordement électrique (8) selon la revendication 6b).

12. Machine agricole (10) selon la revendication 10 ou 11, **caractérisée en ce que** l'installation radio (2) comprend un module d'antenne (2a) et un module d'émission/de réception (2b) et le et le dispositif de réception (1) est réalisé selon la revendication 7, dans laquelle le module d'antenne (2a) est maintenu sans outil sur la première partie (1a) du dispositif de réception (1) et le module d'émission/de réception (2b) est maintenu sans outil sur la deuxième partie (1b) du dispositif de réception (1).

13. Machine agricole (10) selon l'une quelconque des revendications 10 à 12, **caractérisée en ce que** l'installation radio (2) peut être démontée sans outil de la machine agricole (10) au moyen du dispositif de réception (1).

14. Machine agricole (10) selon l'une quelconque des revendications précédentes, **caractérisée en ce que** la machine agricole (10)
a) est une machine agricole automotrice et/ou machine agricole pouvant être ajoutée à un véhicule tracteur et/ou machine agricole pouvant être tirée par un véhicule tracteur ; et/ou
b) une machine de traitement du sol agricole et/ou une machine de distribution agricole et/ou une récolteuse agricole.
